# EUROPÄISCHE PATENTSCHRIFT

(11) **EP 0 172 412 B1**
(45) Veröffentlichungstag und Bekanntmachung des Hinweises auf die Patenterteilung: **15.03.1989**
(21) Anmeldenummer: 85108925.0
(22) Anmeldetag: 17.07.1985
(51) Int. Cl.: B41F 21/10

(54) **Bogenübertragungszylinder in Bogenrotationsdruckmaschinen**
Sheet transfer cylinder in sheet-fed rotary presses
Cylindre de transfert de feuilles dans les rotatives d'impression de feuilles

(30) Priorität: 16.08.1984 DE 3430131
(43) Veröffentlichungstag der Anmeldung: 26.02.1986
(73) Patentinhaber: Heidelberger Druckmaschinen Aktiengesellschaft, D-69019 Heidelberg (DE)
(72) Erfinder: Arlt, Manfred, D-6900 Heidelberg (DE)
(74) Vertreter: Stoltenberg, Heinz-Herbert Baldo

(56) Entgegenhaltungen:
- DE-A- 2 040 712
- DE-A- 3 126 103
- FR-A- 1 578 652
- FR-A- 2 310 876
- FR-A- 2 375 045

## Beschreibung

Die Erfindung betrifft einen Bogenübertragungszylinder in Bogenrotationsdruckmaschinen, mit einem den Bogen tragenden Zylindermantel gemäß Oberbegriff des Patentanspruches 1.

Solche gattungsgemäßen Bogenübertragungs-' zylinder gibt es in verschiedenen Ausführungsformen. Je nach Lage und besonderer Funktion innerhalb der Druckmaschine sind insbesondere Bogenübertragungszylinder bekannt, die einen geschlossenen Zylindermantel aufweisen, der ggf. eine besondere bogentragende Struktur aufweist. Eine ebenfalls sehr bekannte Ausführungsform ist, anstatt einer mehr flächenhaften Auflage des Papierbogens eine vorwiegend punktweise Auflage dadurch zu erreichen, daß die Zylindermantelfläche aus einzelnen kleinen Sporenrädchen oder ähnlich wirkenden Elementen aufgebaut ist.

Dabei ist es möglich, daß der Maschinenbediener durch Verwendung eines entsprechend gestalteten Zylindermantels die Maschine den einzelnen Betriebsbedingungen, welche sich aufgrund unterschiedlicher Druckaufträge ergeben, anpassen kann. Derartige Änderungen der Betriebsbedingungen äußern sich in der Regel in einem unterschiedlichen Aufbau des Druckbildes, einem Wechsel hinsichtlich Format oder Qualität und Stärke des Bedruckstoffes, sowie in einem wechselnden Maschinenbetrieb in Schöndruck oder Schön- und Widerdruck.

Der diesbezügliche Stand der Technik wird dabei u. a. durch entsprechend gestaltete Bogenübertragungszylinder in Druckmaschinen der Anmelderin bestimmt. Dabei sind den Bogen tragende Mantelelemente vorgesehen, die z. B stirnseitige Arretierzapfen aufweisen, die in entsprechende Bohrungen der Zylinderstirnflächen einrasten, wobei in gewissen Abständen eine Vielzahl von Bohrungen vorgesehen ist, so daß jedes Mantelelement über den Umfang des Bogenübertragungszylinders gesehen, wahlweise positioniert werden kann.

Die Positionierung ist dabei allerdings nur stufenweise entsprechend dem Abstand der einzelnen Bohrungen möglich.

Bei Verwendung von Mantelelementen, die als, über einen Teil des Umfanges des Zylindermantels reichende Mantelsegmente mit einer geschlossenen bogentragenden Fläche ausgebildet sind, können dabei unter Berücksichtigung verschiedener Fertigungstoleranzen auf dem Zylindermantel in dessen Längsrichtung zwischen den einzelnen Mantelsegmenten Spalte entstehen, die sich negativ auf den Druckvorgang auswirken. Die Art der Montage (schräges Einführen) erfordert weiterhin eine gewisse Durchmesserdifferenz (Spiel) zwischen Arretierzapfen und Bohrungen, so daß u. a. ein Rundlauffehler des aus den Mantelelementen gebildeten Zylindermantels die Folge ist. Auch dadurch sind negative Auswirkungen auf das Druckergebnis vorhanden.

Von diesem Stand der Technik ausgehend, liegt der Erfindung die Aufgabe zugrunde, einen Bogenübertragungszylinder zu schaffen, der diese Nachteile vermeidet und dabei noch flexibler und äußerst einfach und rasch auf die verschiedenen Betriebsbedingungen, wie unterschiedlicher Aufbau des Druckbildes, Wechsel des Bedruckstoffes hinsichtlich Format, Qualität und Stärke und/oder wechselnder Maschinenbetrieb in Schöndruck oder Schön- und Widerdruck einstellbar ist, wobei darüber hinaus stets ein störungsfreier, die Qualität von Druckbild und Bedruckstoff nicht beeinträchtigender Bogenlauf gewährleistet sein soll.

Die genannte Aufgabe wird durch eine Vorrichtung gelöst, die durch die Merkmale des Patentanspruches 1 bestimmt ist. Der erfindungsgemäß aufgebaute Bogenübertragungszylinder zeichnet sich durch eine hohe Flexibilität hinsichtlich der Anpassung an die gegebenen Betriebsbedingungen aus, wobei durch den konstruktiven Aufbau gewährleistet ist, daß der Rundlauffehler stets innerhalb der geforderten Toleranzen bleibt und eine Positionierung der Mantelsegmente in jeder beliebigen Lage möglich ist. Zum Wechseln der einzelnen Mantelsegmente sind keine Montagearbeiten notwendig, sondern dieses können die Maschinenbediener mit wenigen Handgriffen in einer Maschinenstellung leicht selbst vornehmen.

Eine besonders vorteilhafte Ausführungsform ist dadurch gekennzeichnet, daß an jeder Stirnseite eines Mantelsegmentes vorzugsweise zwei Fünrungsnocken angebracht sind, welche in konzentrischen Aufnahmenuten von die Zylinderstirnflächen bildenden Tragscheiben geführt und darin arretierbar sind, wobei zum Einlegen der Führungsnocken in die Aufnahmenuten an den Tragscheiben jeweils dem Abstand und der Breite der Führungsnocken entsprechend angeordnete, radiale Einführungsschlitze vorgesehen sind. Durch die Verwendung eines Spannschlosses kann jedes Mantelsegment gegen ein vorgelagertes Mantelsegment oder feste Anschläge gedrückt oder an beliebiger Stelle arretiert werden. Der den Bogen tragende Bereich eines Mantelsegmentes kann z. B. als geschlossene Fläche (Mantelblech), oder als den Bogen im wesentlichen nur punktweise abstützend (Sporenrädchen) ausgebildet sein. In besonders vorteilhafter Weise ist es darüber hinaus auf einfache Weise möglich, verschiedene Systeme von Zylindermantelsegmenten miteinander zu kombinieren.

Die Erfindung wird nachstehend anhand von Ausführungsbeispielen beschrieben. Dabei zeigt
Fig. 1 einen -erfindungsgemäßen Bogenübertragungszylinder,
Fig. 2 eine Schnittdarstellung gemäß Pfeil 2 in Fig. 1,
Fig. 3 eine Seitenansicht der Darstellung in Fig.1,
Fig.4 einen Bogenübertragungszylinder in Schnittdarstellung mit den Bogen nur punktweise abstützenden Zylindermantelsegmenten,
Fig. 5 eine Ansicht eines dieser Mantelsegmente,
Fig. 6 eine vergrößerte Darstellung des Spannschlosses aus Fig. 1,
Fig. 7 eine Draufsicht des Spannschlosses gemäß Fig. und
Fig. 8-17 eine Auswahl zur Gestaltung von Bogenübertragungszylindern durch unterschiedliche Anzahl und Art der verwendeten Zylindermantelsegmente.

Der in Fig. 1 dargestellte Bogenübertragungszylinder 1 weist zunächst einen Zylinderkörper 2 auf, dessen Achszapfen 3 in den Seitenwänden (nicht dargestellt) der Druckmaschine gelagert sind. Im Bereich der beidseitigen Achszapfen 3 sind auf dem Zylinderkörper Tragscheiben 4 gelagert und über Befestigungsschrauben 5 sowie Sicherungsringe 6 in ihrer Position bestimmt, bzw. am Zylinderkörper 2 befestigt. Der Zylinderkörper 2 weist in seinem oberen Bereich eine Abflachung 7 auf, die, wie insbesondere Fig. 2 zeigt, im wesentlichen für die Greifereinrichtung Platz schaffen soll. Der radial außen liegende Bereich einer jeden Tragscheibe 4 weist in Zylinderlängsrichtung nach innen gerichtete konzentrische Aufnahmenuten 8 auf, die sich nahezu über den gesamten Umfang erstrecken und der Aufnahme von den Zylindermantel bildenden Mantelsegmenten 22-24 dienen.

Diese Mantelsegmente 22-24 bestehen aus einem radial außen liegenden Mantel 10, sowie einem Innenmantel 11, die durch Verbindungsstege 12 miteinander verbunden sind. An dem Mantel 10 wiederum über Schraubverbindungen 13 angebracht, sind jeweils beidseitig angeordnete Ringsegmente 14, welche (axial) zwei nach außen gerichtete Führungsnocken 15 aufweisen, die in die Aufnahmenuten 8 der Tragscheiben 4 eingreifen. Der in Zylinderlängsrichtung entsprechend dimensionierte Mantel 10 weist an seinen Enden jeweils umlaufende Ringnuten 16 auf, was dem Zwecke dient, insbesondere während des Druckvorganges eine Verschmutzung der inneren Bereiche des Bogenübertragungszylinders 1 zu verhindern.

Fig. 2 verdeutlicht die Verteilung der einzelnen Mantelsegmente 22-24 in Zylinderumfangsrichtung. Auf der Abflachung 7 des Zylinderkörpers 2 ist über Befestiungsschrauben 17 eine Halterung 18 angebracht. Diese trägt die Greiferauflage 19 für die Greifer 20, welche an der Greiferbrücke 21 angeordnet sind, deren Betätigungs- und Bewegungsmechanismus hier im einzelnen nicht erläutert werden soll. Der Zylindermantel wird im dargestellten Ausführungsbeispiel aus insgesamt drei Mantelsegmenten 22-24 gebildet, und zwar von dem Greifersegment 22, dem Mittelsegment 23 und dem Endsegment 24, die sich jeweils über die gesamte Länge des Bogenübertragungszylinders 1 erstrecken. Das Endsegment 24 ist dabei mit einer zusätzlichen Spanneinrichtung 25 versehen, um einen über den gesamten bogentragenden Bereich der drei Mantelsegmente 22-24 reichenden Überzug 26 zu spannen.

Wie aus Fig. ersichtlich, weisen die Aufnahmenuten 8 der Tragscheiben 4 im Bereich des Greifersegmentes 22 zwei radial nach außen gerichtete Einführungsschlitze 27 auf, über die die Führungsnocken 15 in die Aufnahmenuten 8 eingeführt werden können. Jedes der Mantelsegmente 22-24 weist dabei zwei Führungsnocken 15 auf, .die untereinander jeweils einen gleichen Abstand aufweisen. Entsprechend der Breite der Führungsnocken 15 und deren Abstand zueinander sind auch die Einführungsschlitze 27 angeordnet bzw. bemessen.

Die Montage der einzelnen Mantelsegmente 22-24 geschieht nun folgendermaßen :

Zunächst wird das Endsegment 24 über die Einführungsschlitze 27 in die Aufnahmenuten 8 eingebracht und in diese bis an die vorgesehene, durch Anschläge 28 der Tragscheiben 4 begrenzte Position auf der Zylindermantelfläche in Umfangsrichtung verschoben. Danach wird das Mitteisegment 23 eingeführt und in entsprechender Weise bis zur Anlage an das vorher eingeführte Endsegment 24 gebracht. Schließlich wird das Greifersegment 22 eingeführt. Im Bereich des ersten Führungsnockens 15 sind nun an beiden Seiten des Bognübertragungszylinders 1 und an den Tragscheiben 4 befestigte, sogenannte Spannschlösser 29 vorgesehen (in Fig. dargestellt), die mit einem Spannhebel 30 betätigt werden. Eine federbelastete Spannlasche 31 jedes Spannschlosses 29 drückt dabei jeweils gegen besagten Führungsnocken 15, wobei entsprechend der Übertragung der Federkräfte sämtliche Mantelsegmente 22-24 gegen die Anschläge 28 gedrückt und damit eindeutig positioniert werden. In Fig. 2 ist die Arbeitsposition des Spannschlosses 29 dargestellt, während die gestrichelte Darstellung die, über den Spannhebel 30 einstellbare Ausrastposition zur Montage und Demontage der einzelnen Mantelsegmente 22-24 zeigt. Eine vergrößerte Darstellung des Spannschlosses 29 ist den Figuren 6 und 7 zu entnehmen.

Die Demontage der Mantelsegmente 22-24 erfolgt in umgekehrter Reihenfolge.

Zu diesem Zweck sind jedem Innenmantel 11 von Mittelsegment 23 und Endsegment 24 beidseitig Riemen 78, 79 zugeordnet und mit einem Ende mittels Nieten 77 daran befestigt, während das jeweils andere Ende jedes Riemens 78, 79 in einen Stift 80 eingehängt ist, der im Bereich des Greifersegmentes 22 und der Greifereinrichtung 18-21 an der Abflachung 7 des Zylinderkörpers 2 angebracht ist.

Nach Demontage des Greifersegmentes 22 können damit, ohne den gesamten Bogenübertragungszylinder 1 zu drehen (Tippbetrieb) die restlichen Mantelsegmente 23, 24 für die Demontage vom Maschinenbediener bequem in die entsprechende Position (radiale Einführungsschlitze) gezogen werden.

Fig. 4 zeigt eine weitere Ausführungsvariante zur Gestaltung des den Bogen tragenden Zylindermantels. Das Spannschloß 29 sowie die gesamte Greifereinrichtung entsprechen dabei den in Fig. 2 dargestellten Einrichtungen, so daß ein weiteres Eingehen darauf nicht erforderlich ist. Auch bei dieser Ausführungsform wird der den Bogen tragenden Zylindermantel aus drei Mantelsegmenten 32-34 gebildet, die in der Reihenfolge wiederum als Greifersegment 32, Mittelsegment 33 und Endsegment 34 zu bezeichnen sind. Hierbei findet aber keine vollflächige Abstützung des Papierbogens statt, sondern lediglich eine punktweise, beispielsweise durch Verwendung der im Stand der Technik allgemein bekannten Sporenrädchen 35. Der konstruktive Aufbau der vorgenannten Mantelsegmente 32-34 ist anhand eines dieser Segmente in Fig. dargestellt.

Dabei besteht dieses sich über die gesamte Länge des Bogenübertragungszylinders 1 erstreckende Mantelsegment 32 aus zwei miteinander verbundenen, als Rahmen ausgebildeten Segmentabschnitten 36, 37, wobei jeweils zwei entsprechend gekrümmte Scheiben 38, 39 vorgesehen und über Verbindungsstege 40, 41, beispielsweise mittels Schweißverbindungen 42 verbunden sind.

Die fluchtende Verbindung zwischen beiden Segmentabschnitten 36, 37 geschieht über entsprechend angeordneten Verbindungsschrauben 43 mit Sicherungsmuttern 44, und zwischengeschalteten Paßstücken 45.

An jede Scheibe 38 ist axial außen liegend und somit den in Fig. 1 gezeigten Tragscheiben 4 zugeordnet, jeweils mittels Schraubverbindung 46 und Positionierstift 47 ein weiteres Scheibenelement 48, 75 befestigt, welches die Führungsnocken 15 trägt. Dadurch können alternativ die Mantelsegmente 22-24 gemäß Ausführungsform nach Fig. 1 bis 3 gegen eines oder mehrere der Mantelsegmente 32-34 gemäß Ausführungsform nach Fig. 4 und 5 ausgetauscht werden.

In Fig. 5 ist zu jedem Segmentabschnitt 36, 37 zur Verdeutlichung jeweils eines der in einer vorgegebenen Anzahl vorhandenen Sporenrädcheneinrichtungen dargestellt. Jedes Sporenrädchen 35 sitzt dabei auf einer Lagerbüchse 49, welche axial verschiebbar auf einer Tragstange 50 angeordnet ist. Dabei werden selbstverständlich mehrere Sporenrädchen mit entsprechenden Lagerbüchsen 49 auf einer Tragstange 50 angeordnet sein. Letztere weist an jedem Ende Arretierzapfen 51 auf, die in entsprechende Bohrungen 52 der Scheiben 38, 39 eingreifen. Über eine Druckfeder 53, die sich an der Scheibe 39, sowie einem Absatz 54 der Tragstange 50 abstützt, ist die Position jeder Tragstange 50 bestimmt.

Die Montage und Demontage der so beschriebenen Mantelsegmente 32-34 erfolgt analog der Ausführungsform gemäß Fig. bis 3.

Für die Demontage sind hier aber keine Riemen gemäß Ausführungsform nach den Fig. 1-3 erforderlich, da die Mantelsegmente 33, 34 aufgrund ihrer andersartigen konstruktiven Gestaltung es dem Maschinenbediener leichter möglich machen, sie zu fassen und in die entsprechende Position zu bringen.

Die Fig. 6 und 7 zeigen in einer Ansicht und einer zugehörigen Draufsicht eine vergrößerte Darstellung des vorbeschriebenen Spannschlosses 29.

Dieses besteht aus einem Spannschloßkörper 55, der über eine Schraube 56 mit Sicherheitsmutter 57 an einer Tragscheibe 4 drehbar befestigt ist, wobei die Schraubenlängsachse 76 die Drehachse bildet. Durch eine Bohrung 58 des Spannschloßkörpers 55 ragt eine Spannstange 59 hindurch. Diese weist an ihrem einen Ende die bereits erwähnte Spannlasche 31 auf; und ist mittels Stift 60 damit verbunden. Eine Ausnehmung 61 der Spannlasche 31, in die jeder Führungsnocken 15 eingreift, verhindert ein unbeabsichtigtes Ausrasten des Spannschlosses 29. Eine an einem Absatz 62 der Bohrung 58 sich abstützende Druckfeder 63 sorgt für die erforderliche Druckkraft (siehe Wirkungslinie der Reaktionskraft F). Der mittlere, im Durchmesser etwas dicker ausgebildete Teil 64 der Spannstange 59 dient deren Führung in der Bohrung 58. Ihr anderes Ende ist mit einem Gewinde 65 ausgestattet, auf das eine Rändelmutter 66 aufgeschraubt ist. In den Zwischenraum zwischen Rändelmutter 66 und Stirnfläche 67 des Spannschloßkörpers 55 greift der gabelförmige Spannhebel 30 ein, mit dessen Hilfe das Spannschloß 29 um seine Drehachse (Schraubenlängsachse 76) gemäß den Pfeilen I, II gedreht werden kann, denn durch Verschwenken des Spannhebels 30 stützt dieser sich jeweils an der Stirnfläche 67 des Spannschloßkörpers 55 sowie an der Rändelmutter 66 ab. Dadurch entsteht ein entsprechend gerichtetes Drehmoment um die Schraubenlängsachse 76. Weiterhin wird die federbelastete Spannstange 59 nach rechts gezogen - das Spannschloß 29 kann ein- bzw. ausrasten.

An der Unterseite des Spannschloßkörpers 55 ist eine Lasche 69 mittels Schraube 70 und Positionierstift 71 befestigt und weist ein um 90° gebogenes, mit der Rändelmutter 66 auf nachfolgend beschriebene Weise zusammenwirkendes Endstück 72 auf.

In der Arbeitsposition soll ein unbeabsichtigtes oder selbsttätiges Ausrasten des Spannschlosses 29 ausgeschlossen sein. Weiterhin soll verhindert werden, daß aufgrund von infolge Beschleunigung oder Verzögern der Zylinderdrehbewegung auftretenden, in Zylinderumfangsrichtung gerichteten Massenkräften, welche vollständig auf die Druckfeder 63 wirken würden, diese nachgibt und somit eine Relativbewegung der Mantelsegmente 22-24, 32-34 erfolgen könnte. Zu diesem Zweck wird die Rändelmutter 66 in der eingerasteten, gespannten Lage des Spannschlosses 29 auf dem Gewinde 65 gedreht und dabei soweit nach rechts bewegt, bis sie an besagtem Endstück 72 zur Anlage kommt. Dieses nimmt die auftretende Massenkraft auf, das System bleibt starr, die Mantelsegmente verharren in ihrer Lage. Ein Ausrasten der Spannlasche 31, was wegen der Ausnehmung 61 ja auch nur über eine Axialbewegung nach rechts der Spannstange 59 geschehen könnte, ist ausgeschlossen.

Die Fig.8-17 zeigen schematisch eine Anzahl von möglichen Anordnungs-und Auswahlmöglichkeiten bei der Gestaltung des den Bogen tragenden Zylindermantels des Bogenübertragungszylinders 1. Das schraffierte Kreissegment stellt dabei jeweils den Greiferkanal dar. Die Anordnung gemäß Fig.8 entspricht der Ausführung gemäß Fig. 1-3. Der bogentragende Zylindermantel in Fig. 9 besteht lediglich aus dem Greifersegment 22 sowie dem Mittelsegment 23, welches aufgrund des fehlenden Endsegmentes 24 in seiner Endstellung durch beidseitige Anschläge 73 begrenzt wird, die am Zylinderkörper 2 oder an den Tragscheiben 4 angebracht sein können. Die Ausführungsvariante gemäß Fig. 10 besteht lediglich aus Greifer-und Endsegment 22, 24, so daß wiederum der Anschlag 73 anzubringen ist. Gleiches gilt für Fig. 11, wo lediglich das Greifersegment 22 den Zylindermantel bildet. Dies kann entsprechend dem zu verarbeitenden Papierformat durchaus ausreichend sein.

Die Variante gemäß Fig. 12 entspricht der Ausführungsform nach Fig.4. Die Fig. 13 zeigt die Mantelsegmente 32, 33, die mit Sporenrädchen 35 bestückt sind. Ein entsprechender Anschlag 73 ist deshalb auch hier erforderlich. Auch in der Ausführungsvariante gemäß Fig. 14 werden lediglich zwei Mantelsegmente 33, 34 verwendet. In diesem Falle bestehend aus dem Mittelsegment 33 sowie dem Endsegment 34 an den ihnen zugewiesenen Stellen. Grundsätzlich ist hier mittels Arretierschrauben 74, welche die Mantelsegmente 33, 34 z. B. gegenüber dem Zylinderkörper 2 klemmen, eine Positionierung in jeder beliebigen Lage möglich.

In Fig. 15 ist lediglich das Mittelsegment 33, welches ebenfalls mittels Arretierschraube 74 fixiert ist, dargestellt.

Fig. 16 zeigt eine Kombination zwischen Mantelsegmenten 22, 24 mit geschlossener Mantelfläche und einem Mantelsegment (Mittelsegment 33), welches mit Sporenrädchen 35 bestückt ist.

Fig. 17 schließlich zeigt ebenfalls eine solche Kombination. Dabei ist lediglich das Greifersegment 22 mit geschlossener Mantelfläche ausgebildet, während die restlichen, nämlich Mittelsegment 33 und Endsegment 34 Sporenrädchen 35 aufweisen.

### Teileliste

1 Bogenübertragungszylinder
2 Zylinderkörper
3 Achszapfen
4 Tragscheibe
5 Befestigungsscheibe
6 Sicherungsscheibe
7 Abflachung
8 Aufnahmenut
9 Mantelsegment
10 Mantel
11 Innenmantel
12 Verbindungssteg
13 Schraubverbindung
14 Ringsegment
15 Führungsnocken
16 Ringnute
17 Befestigungsschraube .
18 Halterung
19 Greiferauflage
20 Greifer
21 Greiferbrücke
22 Greifersegment
23 Mittelsegment
24 Endsegment
25 Spanneinrichtung
26 Überzug
27 Einführungsschlitz
28 Anschlag
29 Spannschloß
30 Spannhebel
31 Spannlasche
32 Greifersegment
33 Mittelsegment
34 Endsegment
35 Sporenrädchen
36 Segmentabschnitt
37 Segmentabschnitt
38 Scheiben
39 Scheiben
40 Verbindungsstege
41 Verbindungsstege
42 Schweißnaht
43 Verbindundsschraube
44 Sicherungsmutter
45 Paßstück
46 Schraubverbindung
47 Positionierstift
48 Scheibenelement
49 Lagerbüchse
50 Tragstange
51 Arretierzapfen
52 Bohrung
53 Druckfeder
54 Absatz
55 Spannschloßkörper
56 Schraube
57 Sicherheitsmutter
58 Borung
59 Spannstange
60 Stift
61 Ausnehmung
62 Absatz
63 Druckfeder
64 Teil
65 Gewinde
66 Rändelmutter
67 Stirnfläche
68
69 Lasche
70 Schraube
71 Positionierstift
72 Endstück
73 Anschlag
74 Arretierschraube
75 Scheibenelement
76 Schraubenlängsachse
77 Niet
78 Riemen
79 Riemen
80 Stift

## Patentansprüche

1. Bogenübertragungszylinder (1) in Bogenrotationsdruckmaschinen mit einem den Bogen tragenden, formstabilen Zylindermantel (10), der aus einer Anzahl in Zylinderumfangsrichtung aufeinanderfolgend angeordneter und jeweils im wesentlichen über die Länge des Bogenübertragungszylinders (1) reichender Mantelsegmente (22-24, 32-34) gebildet ist, die sich in ihrer Gesamtheit zumindest über den bogentragenden Umfang des Bogenübertragungszylinders (1) erstrecken und mit stirnseitigen Arretierelementen ausgestattet sind, welche in entsprechende Ausnehmungen in stirnseitigen Tragscheiben (4) für die Mantelsegmente (22-24, 32-34) eingreifen, dadurch gekennzeichnet, daß jede Stirnseite eines Mantelsegmente (22-24, 32-34) mit wenigstens zwei Führungsnocken (15) ausgestattet ist, und daß die Ausnehmungen zum Zylindermantel (10) konzentrische Aufnahmenuten (8) sind, in denen die Mantelsegmente (22-24, 32-34) arretierbar sind.

2. Bogenübertragungszylinder nach Anspruch 1, dadurch gekennzeichnet, daß zum Einlegen der Führungsnocken (15) in die beidseitigen Aufnahmenuten (8) an den Tragscheiben (4) jeweils dem Abstand und der Breite der Führungsnocken (15) entsprechend angeordnete, radiale Einführungsschlitze (27) vorgesehen sind.

3. Bogenübertragungszylinder nach Anspruch 1, dadurch gekennzeichnet, daß jedes, der in den Aufnahmenuten (8) geführten Mantelsegmente (22-24, 32-34) an stationär angeordnete Anschläge (28, 73) bzw. an ein zuvor eingeführtes Mantelsegment (23, 24, 33, 34) zur Anlage bringbar ist.

4. Bogenübertragungszylinder nach Anspruch 1, dadurch gekennzeichnet, daß jedes Mantelsegment (22-24, 32-34) über Arretiermittel (74) an beliebiger Stelle des Umfanges des Bogenübertragungszylinders (1) feststellbar ist.

5. Bogenübertragungszylinder nach Anspruch 1, dadurch gekennzeichnet, daß die den Zylindermantel bildenden Mantelsegmente (22-24, 32-34) hinsichtlich des konstruktiven Aufbaues ihres bogentragenden Bereiches gleicher oder unterschiedlicher Art sein können und dabei gegeneinander austauschbar sind.

6. Bogenübertragungszylinder nach Anspruch 5, dadurch gekennzeichnet, daß der den Bogen tragende Teil (10) eines Mantelsegmentes (22-24) eine geschlossene Fläche aufweist.

7. Bogenübertragungszylinder nach Anspruch 5, dadurch gekennzeichnet, daß der den Bogen tragende Teil (35) eines Mantelsegmentes (32-34) diesen im wesentlichen nur punktweise abstützend ausgebildet ist.

8. Bogenübertragungszylinder nach Anspruch 5, dadurch gekennzeichnet, daß der Zylindermantel des Bogenübertragungszylinders von Mantelsegmenten (22-24) mit geschlossener Fläche und von den Bogen nur punktweise abstützenden Mantelsegmenten (32-34) in beliebig vorgebbarer Reihenfolge und Anzahl gebildet wird.

9. Bogenübertragungszylinder nach Anspruch 6, dadurch gekennzeichnet, daß jedes Mantelsegment (22-24) aus einem radial außen liegenden Mantel (10) sowie einem, mit diesem über Verbindungsstege (12) verbundenen Innenmantel (11) besteht, wobei an den Stirnflächen des Mantels (10) über Schraubverbindungen (13) jeweils die Führungsnocken (15) aufweisende Ringsegmente (14) angebracht sind.

10. Bogenübertragungszylinder nach Anspruch 9, dadurch gekennzeichnet, daß jedem Innenmantel (11) der Mantelsegmente (23, 24) beidseitig Riemen (78, 79) zugeordnet und mit einem Ende mittels Nieten (77) daran befestigt sind, während das andere Ende jedes Riemens (78, 79) in einen Stift (80) eingehängt ist, der im Bereich der Greifereinrichtung (18-21) am Bogenübertragungszylinder (1) angebracht ist.

11. Bogenübertragungszylinder nach Anspruch 7, dadurch gekennzeichnet, daß jedes Mantelsegment (32-34) aus zwei miteinander verbundenen, als Rahmen ausgebildeten Segmentabschnitten (36, 37) besteht, wobei jeweils zwei kreislinienförmige Scheiben (38, 39) vorgesehen und über Verbindungsstege (40, 41) verbunden sind, während an jeder Scheibe (38) ein weiteres, die Führungsnocken (15) aufweisendes Scheibenelement (48, 75) befestigt ist.

12. Bogenübertragungszylinder nach Anspruch 11, dadurch gekennzeichnet, daß in entsprechende Bohrungen (52) von einander gegenüberliegenden Scheiben (38, 39) Arretierzapfen (51) von Tragstangen (50) eingreifen, auf denen über Lagerbüchsen (49) längsverschieblich eine Anzahl von den Bogen tragenden Sporenrädchen (35) angeordnet sind.

13. Bogenübertragungszylinder nach Anspruch 1, dadurch gekennzeichnet, daß eine, jeder Tragscheibe (4) zugeordnete Spannvorrichtung (29) vorgesehen ist, mit deren Hilfe die Mantelsegmente (22-24, 32-34) in Zylinderumfangsrichtung gegeneinander und das in der Reihenfolge letzte Mantelsegment (22-24, 32-34) gegen Anschläge (28, 73) drückbar sind.

14. Bogenübertragungszylinder nach Anspruch 13, dadurch gekennzeichnet, daß die Spannvorrichtung als ein um einen Drehpunkt (76) verschwenkbares Spannschloß (29) ausgebildet ist, welches wahlweise in eine, die bewegbarkeit der Mantelsegmente (22-24, 32-34) in Zylinderumfangsrichtung zulassende Ausrastposition und in eine, die Mantelsegmente (22-24, 32-34) mittels Federkraft gegen entsprechende Anschläge (28) drückende Arbeitsposition schwenkbar ist.

15. Vorrichtung nach Anspruch 14, dadurch gekennzeichnet, daß das Spannschloß (29) eine federbelastete Spannlasche (31) aufweist und damit gegen den Führungsnocken (15) drückt, daß das Spannschloß (29) weiterhin eine Arretierung (66, 72) aufweist, die ein selbsttätiges Ausrasten des Spannschlosses (29) aus der Arbeitsposition verhindert und in Zylinderumfangsrichtung gerichtete Massenkräfte aufnimmt.

16. Vorrichtung nach Anspruch 15, dadurch gekennzeichnet, daß ein Spannschloßkörper (55) vorgesehen ist, der über eine Schraube (56), deren Schraubenlängsachse (76) die Drehachse bildet, und eine Sicherheitsmutter (57) an der Tragscheibe (4) drehbar befestigt ist, daß weiterhin eine, durch eine Bohrung (58) des Spannschloßkörpers (55) ragende Spannstange (59) vorgesehen ist, die an ihrem einen Ende die, mit einer Ausnehmung (61) versehene und durch eine Druckfeder (63) beaufschlagte Spannlasche (31) aufweist, während ihr anderes Ende mit einem Gewinde (65) versehen ist, auf das eine Rändelmutter (66) aufgeschraubt ist.

17. Vorrichtung nach Anspruch 16, dadurch gekennzeichnet, daß an der Unterseite des Spannschloßkörpers (55) eine Lasche (69) mittels Schraube (70) und Positionierstift (71) befestigt ist und ein um 90° gebogenes, der Rändelmutter (66) als Anschlag dienendes Endstück (72) aufweist, auf das dann die in der Reaktionskraft (F) der Mantelsegmente (22-24, 32-34) sich äußernden Massenkräfte über Spannlasche (31), Spannstange (59) und Rändelmutter (66) unmittelbar übertragen werden.

18. Vorrichtung nach Anspruch 16, dadurch gekennzeichnet, daß in einen Zwischenraum zwischen Rändelmutter (66) und einer Stirnfläche (67) des Spannschloßkörpers (55) ein gabelförmig ausgebildeter Spannhebel (30) zum Betätigen des Spannschlosses (29) einsetzbar ist.

## Claims

1. Sheet transfer cylinder (1) in sheet-fed rotary printing machines, having a sheet-carrying cylinder jacket (10) of inherent stability formed of a plurality of jacket segments (22-24, 32-34) being arranged consecutively in circumferential direction of said sheet transfer cylinder (1) und respectively extending essentially over the length thereof, said jacket segments, in their totality, extending at least over the sheet-carrying circumference of said sheet- transfer cylinder (1) and, at their respective interfaces, being provided with locking elements which are received in respective recesses of support discs (4) provided for said jacket segments (22-24, 32-34) at their respective interfaces, characterized in that each interface of a jacket segment (22-24, 32-34) is provided with at least two guide cams (15), and that the recesses are receiving grooves situated concentrically to said cylinder jacket (10) in which the jacket segments (22-24, 32-34) are lockable.

2. Sheet transfer cylinder according to Claim 1, characterized in that radial entry slots (27) are provided for facilitating the insertion of said guide cams (15) into said receiving grooves (8) of said support discs (4) at both ends of the cylinder, said radial entry slots, respectively, being arranged in accordance with the spacing and the width of said guide cams (15).

3. Sheet transfer cylinder according to Claim 1, characterized in that each of said jacket segments (22-24, 32-34) guided in said receiving grooves (8) can be brought to abut at fixedly arranged stops (28, 73) or at a previously inserted jacket segment (23, 24, 33, 34).

4. Sheet transfer cylinder according to Claim 1, characterized in that each jacket segment (22-24, 32-34), via locking means (74), is lockable at any position on the circumference of said sheet transfer cylinder (1).

5. Sheet transfer cylinder according to Claim 1, characterized in that said jacket segments (22-24, 32-34) forming said cylinder jacket, in their sheet-carrying region, can structurally be of a like or a different type and thereby are interchangeable.

6. Sheet transfer cylinder according to Claim 5, characterized in that the sheet-carrying part (10) of a jacket segment (22-24) constitutes a surface closed upon itself.

7. Sheet transfer cylinder according to Claim 5, characterized in that the sheet-carrying part (35) of a jacket segment (32-34) is constructed so as to support the sheet essentially only at certain points.

8. Sheet transfer cylinder according to Claim 5, characterized in that the cylinder jacket of said sheet transfer cylinder is formed of an arbitrarily selective sequence and number of jacket segments (22-24) with closed surfaces and jacket segments (32-34) supporting the sheet only on given points.

9. Sheet transfer zylinder according to Claim 6, characterized in that each jacket segment (22-24) consists of a radially outer jacket (10) as well as an inner jacket (11) being connected with said outer jacket (10) via connecting webs, and that, via screw connections (13), respective ring segments (14) carrying the guide cams (15) are fastened to the interfaces of said jacket (10).

10. Sheet transfer cylinder according to Claim 9, characterized in that to each inner jacket (11) of said jacket segments (23, 24), at both sides, there are assigned respective belts (78, 79) with one end fastened to said inner jacket (11) by means of rivets, while the other end of each belt (78, 79) is suspended from a pin (80) located in the vicinity of a gripping device (18-21) at said sheet transfer cylinder (1).

11. Sheet transfer cylinder according to Claim 7, characterized in that each jacket segment (32-34) consists of two mutually connected segment sections (36, 37) formed as a frame, whereby two circular discs (38, 39) are respectively provided and mutually connected via connecting webs (40, 41) and a respective further disc element (48, 75) carrying said guide cams (15) is fastened to each disc (38).

12. Sheet transfer cylinder according to Claim 11, characterized in that in respective boreholes (52) of opposite to'each other disposed discs (38, 39) locking pins (51) of carrier rods (50) are received on which is arranged a plurality of sheet-bearing rowels (35) being shiftable longitudinally via bearing bushings (49).

13. Sheet transfer cylinder according to Claim 1, characterized in that, assigned to each support disc (4), there is provided a clamping device (29) with the aid of which the jacket segments (22-24, 32-34) are pressable against each other in circumferential direction of the cylinder and the sequentially last jacket segment is pressable against stops (28, 73).

14. Sheet transfer cylinder according to Claim 13, characterized in that said clamping device is constructed as a turnbuckle (29) pivotable about a fulcrum (76), which selectively can be pivoted into a release position allowing the movability of the jacket segments (22-24, 32-34) in circumferential direction of the cylinder and into an operating position pressing the jacket segments (22-24, 32-34) against respective stops (28) by means of spring tension.

15. Sheet transfer cylinder according to Claim 14, characterized in that the turnbuckle (29) has a spring-loaded clamping plate (31) pressing against said guide cam (15), that the turnbuckle (29) further has a stopper (66, 72) preventing a self-release of said turnbuckle (29) from the operating position and absorbing inertial forces directed in circumferential direction of the cylinder.

16. Device according to Claim 15, characterized in that there is provided a turnbuckle body (55) which is turnably fastened to said support disc (4) by means of a bolt (56), with its longitudinal axis (76) forming the fulcrum, and a lock nut (57), that further there is provided a clamping rod (59) projecting through a borehole (58) of said turnbuckle body (55), said clamping rod (59), at its one end, having said clamping plate (31) which is provided with a recess (61) and loaded by a pressure spring, and at its other end having a thread (65) onto which a knurled nut (66) is screwed.

17. Device according to Claim 16, characterized in that to the underside of said turnbuckle body (55) a plate (69) is fastened by means of a bolt (70) and a positioning pin (71), said plate (69) having an end piece (72) bent about 90° which serves as a stop for said knurled nut (66) and onto which the inertial forces created by the reaction force (F) of the jacket segments (22-24, 32-34) are directly transmitted via said clamping plate (31), clamping rod (59) and knurled nut (66).

18. Device according to Claim 16, characterized in that a fork-shaped clamping lever (30) for actuating said turnbuckle (29) is insertable into an intermediate space between said knurled nut (66) and an interface (67) of said turnbuckle body (55).

## Revendications

1. Cylindre de transfert de feuilles (1) dans une presse à imprimer rotative à feuilles, comprenant une paroi latérale de cylindre (10) destinée à supporter la feuille, de forme stable, qui est formée d'un certain nombre de segments de paroi latérale (22 à 24, 32 à 34) disposés l'un à la suite de l'autre et qui s'étendent chacun sensiblement sur toute la longueur du cylindre de transfert de feuilles (1), qui s'étendent dans leur ensemble au moins sur la circonférence support de feuille du cylindre de transfert de feuilles (1) et sont équipés d'éléments d'arrêt frontaux qui s'engagent dans des évidements correspondants ménagés dans des flasques porteurs frontaux (4) destinés à porter les segments de paroi latérale (22 à 24, 32 à 34), caractérisé en ce que chaque côté frontal d'un segment de paroi latérale (22 à 24, 32 à 34) est équipé d'au moins deux tenons de guidage (15) et en ce que les évidements sont constitués par des rainures réceptrices (8) concentriques à la paroi latérale (10) du cylindre et dans lesquelles les segments (22 à 24, 32 à 34) de la paroi latérale peuvent être bloqués.

2. Cylindre de transfert de feuilles selon la revendication 1, caractérisé en ce que, pour engager les tenons de guidage (15) dans les rainures réceptrices (8), il est prévu dans les flasques porteurs (4), des deux côtés, des fentes d'introduction radiales (27) disposées dans des positions qui correspondent à l'écartement et à la largeur des tenons de guidage (15).

3. Cylindre de transfert de feuilles selon la revendication 1, caractérisé en ce que chacun des segments (22 à 24, 32 à 34) de la paroi latérale qui sont guidés dans les rainures réceptrices (8) peut être mis en appui contre des butées (28, 73) agencées en position fixe ou contre un segment de paroi latérale (23, 24, 33, 34) qui a été introduit antérieurement.

4. Cylindre de transfert de feuilles selon la revendication 1, caractérisé en ce que chaque segment de paroi latérale (22 à 24, 32 à 34) peut être immobilisé en n'importe quel point de la circonférence du cylindre de transfert de feuilles (1) à l'aide de moyens de blocage (74).

5. Cylindre de transfert de feuilles selon la revendication 1, caractérisé en ce que les segments de parois latérales (22 à 24, 32 à 34) qui forment la paroi latérale du cylindre peuvent être de même genre ou d'un genre différent en ce qui concerne le mode de construction de leur région support de feuille, et peuvent être interchangés l'un par rapport à l'autre.

6. Cylindre de transfert de feuilles selon la revendication 5, caractérisé en ce que la partie support de feuille (10) d'un segment de paroi latérale (22 à 24) présente une surface fermée.

7. Cylindre de transfert de feuilles selon la revendication 5, caractérisé en ce que la partie support de feuille (35) d'un segment de paroi latérale (32 à 34) est constitué de manière à ne donner appui à cette feuille que d'une façon sensiblement ponctuelle.

8. Cylindre de transfert de feuilles selon la revendication 5, caractérisé en ce que la paroi latérale de cylindre de transfert de feuilles est formée de segments de paroi latérale à surface fermée et de segments de paroi latérale (32 à 34) qui ne donnent appui à la feuille que de façon ponctuelle, ces segments étant prévus dans un ordre de succession et en un nombre qui peuvent être prédéterminés à volonté.

9. Cylindre de transfert de feuilles selon la revendication 6, caractérisé en ce que chaque segment de paroi latérale (22 à 24) est formé d'une paroi latérale (10) située radialement à l'extérieur et d'une paroi latérale intérieure (11) liée à la première paroi latérale par l'intermédiaire de voiles de liaison (12), des segments annulaires (14) qui présentent les tenons de guidage (15) étant fixés aux surfaces frontales de la paroi latérale (10) par des assemblages à vis (13).

10. Cylindre de transfert de feuilles selon la revendication 9, caractérisé en ce que des courroies (78, 79) sont associées, des deux côtés, à la paroi latérale intérieure (11) des segments (23, 24) de la paroi latérale et fixées à cette paroi intérieure au niveau d'une extrémité au moyen de rivets (77), tandis que l'autre extrémité de chaque courroie (78, 79) est accrochée à une cheville (80) qui est prévue sur le cylindre de transfert de feuilles (1) dans la région du dispositif à pinces (18 à 21).

11. Cylindre de transfert de feuilles selon la revendication 7, caractérisé en ce que chaque segment de paroi latérale (32 à 34) est fait de deux tronçons de segment (36, 37) présentant la forme de châssis et réunis l'un à l'autre, chaque tronçon comprenant deux flasques incurvés en arc de cercle (38, 39) qui sont réunis par des voiles de liaison (40, 41) cependant qu'à chaque flasque (38) est fixé un autre élément de flasque (48, 75) qui porte les tenons de guidage (15).

12. Cylindre de transfert de feuilles selon la revendication 11, caractérisé en ce que, dans des perçages correspondants (52) de deux flasques (38, 39) qui se font face, sont engagés des tourillons d'arrêt (51) appartenant à des barres porteuses (50) sur lesquelles un certain nombre de roulettes à picots (35) qui supportent la feuille sont montées mobiles en translation longitudinale au moyen de manchons de portée (49).

13. Cylindre de transfert de feuilles selon la revendication 1, caractérisé en ce qu'il est prévu un dispositif de serrage (29) associé à chaque flasque porteur (4) et à l'aide duquel les segments de paroi latérale (22 à 24, 32 à 34) peuvent être serrés l'un contre l'autre dans la direction de la circonférence du cylindre et à l'aide desquels le segment de paroi latérale (22 à 24, 32 à 34) qui est le dernier dans l'ordre de succession peut être serré contre des butées (28, 73).

14. Cylindre de transfert de feuilles selon la revendication 13, caractérisé en ce que le dispositif de serrage est constitué par un organe de serrage (29) pouvant basculer autour d'un axe de rotation (76) et qui peut être rabattu sélectivement, soit dans une position de déblocage, qui admet la mobilité des segments de paroi latérale (22 à 24, 32 à 34) dans la direction circonférentielle du cylindre, soit dans une position de travail, qui serre les segments de paroi latérale (22 à 24, 32 à 34) contre des butées (28) correspondantes au moyen de la force d'un ressort.

15. Dispositif selon la revendication 14, caractérisé en ce que l'organe de serrage (29) présente une patte de serrage (31) chargée par ressort et, de cette façon, exerce une pression contre le tenon de guidage (5), en ce que l'organe de serrage (29) présente en outre un blocage (66, 72) qui empêche l'organe de serrage (29) de se dégager spontanément de la position de travail, et qui absorbe les forces d'inertie orientées dans la direction circonférentielle du cylindre.

16. Dispositif selon la revendication 15, caractérisé en ce qu'il y est prévu un corps d'organe de serrage (55) qui est monté mobile en rotation sur le flasque porteur (4) par l'intermédiaire d'une vis (56) dont l'axe longitudinal (76) forme l'axe de rotation et un contre-écrou (57), en ce qu'il est prévu en outre une tige de serrage (59) qui fait saillie à travers un perçage (58) du corps (55) de l'organe de serrage, qui présente à une de ses extrémités la patte de serrage (31) munie d'une encoche (61) et chargée par un ressort de compression (63), tandis que son autre extrémité est munie d'un filetage (65), sur lequel est vissé un écrou moleté (66).

17. Dispositif selon la revendication 16, caractérisé en ce qu'une patte (69) est fixée à la face inférieure du corps (55) de l'organe de serrage au moyen d'une vis (70) et d'un pied de centrage (71) et présente une partie terminale (72) redressée à 90°, qui sert de butée pour l'écrou moleté (66) et à laquelle les forces d'inertie qui se traduisent par la force de réaction (F) des segments de paroi latérale (22 à 24, 32 à 34) sont directement transmises par l'intermédiaire de la patte de serrage (61), de la tige de serrage (59) et de l'écrou moleté (66).

18. Dispositif selon la revendication 16, caractérisé en ce qu'on peut introduire un levier de serrage (30) présentant la forme d'une fourche dans un espace intermédiaire situé entre l'écrou moleté (66) et une surface frontale (67) du corps (55) de l'organe de serrage pour actionner l'organe de serrage (29).
